# EUROPÄISCHE PATENTSCHRIFT

(11) **EP 1 977 904 B1**
(45) Veröffentlichungstag und Bekanntmachung des Hinweises auf die Patenterteilung: **23.04.2014**
(21) Anmeldenummer: 08006781.2
(22) Anmeldetag: 03.04.2008
(51) Int. Cl.: B42B 4/00, B41F 13/66, B42B 4/02

(54) **Verfahren zum Betreiben eines Heftapparats einer Rollendruckmaschine**
Method for operating the stapler device of a web-fed printing press
Procédé destiné au fonctionnement d'une agrafeuse d'une presse à rouleaux

(30) Priorität: 04.04.2007 DE 102007016223
(43) Veröffentlichungstag der Anmeldung: 08.10.2008
(73) Patentinhaber: manroland web systems GmbH, 86153 Augsburg (DE)
(72) Erfinder: Bienert, Karl-Heinz, 86447 Edenhausen (DE); Scholz, Gustav, 86316 Friedberg (DE)

(56) Entgegenhaltungen:
- EP-A1- 1 681 258
- EP-B1- 1 074 501
- WO-A1-96/26148
- DE-A1- 2 209 566
- DE-A1- 3 527 660
- DE-U1- 29 713 744
- US-A- 1 489 833

## Beschreibung

Die Erfindung betrifft ein Verfahren zum Betreiben eines Heftapparats, insbesondere eines Drahtheftapparats, einer Rollendruckmaschine nach dem Oberbegriff des Anspruchs 1.

In Rollenrotationsdruckmaschinen werden Bedruckstoffbahnen in Druckeinheiten bedruckt. Nach dem Bedrucken der Bedruckstoffbahnen werden dieselben üblicherweise durch Längsschneiden in mehrere Teilbahnen getrennt, wobei im Bereich von sogenannten Harfen durch Längsschneiden der bedruckten Bedruckstoffbahnen erzeugte Teilbahnen unter Bildung mehrerer Stränge aufeinander abgelegt werden. Es ist selbstverständlich auch möglich, dass ungeschnittene, bedruckte Bedruckstoffbahnen im Bereich der Harfen unter Bildung mehrerer Stränge aufeinander abgelegt werden.

Die Stränge werden im Bereich von den Harfen nachgeordneten Falztrichtern mit einem Längsfalz versehen, wobei die längsgefalzten Stränge im Bereich eines Falzwerkoberteils zu einem Gesamtstrang vereinigt werden. Von dem Gesamtstrang werden im Bereich einer Falzkassette, die dem Falzwerkoberteil nachgeordnet ist, im Bereich eines Schneidmesserzylinders durch Querschneiden Exemplare abgetrennt, wobei die durch Querschneiden vom Gesamtstrang abgetrennten Exemplare anschließend in der Falzkassette quergefalzt werden.

Zwischen den Falztrichtern und der Falzkassette ist üblicherweise mindestens ein Heftapparat angeordnet, um Bedruckstoffbahnen oder Teilbahnen durch Drahtheften oder durch Leimen oder durch Perforieren im Sinne einer Heftung miteinander zu verbinden. Ein Heftapparat, in dem eine Drahtheftung erfolgt, wird auch als Drahtheftapparat bezeichnet.

Wie bereits erwähnt, werden im Bereich des Schneidmesserzylinders der Falzkassette vom Gesamtstrang unter Querschneiden Exemplare abgetrennt, wobei hierbei von Bedeutung ist, dass der durch Querschneiden erzeugte Rand der Exemplare einen definierten Abstand vom Druckbild aufweist. Dieser definierte Abstand des durch Querschneiden erzeugten Rands der Exemplare vom Druckbild derselben wird auch als Querschnittregister bezeichnet.

Die Regelung des Querschnittregisters ist bereist Stand der Technik. Hierzu sei auf die EP 1 074 501 B1 verweisen.

Dann, wenn mit Hilfe einer Querschnittregisterregelung das Querschnittregister geregelt wird, kann dies Auswirkungen auf den Heftapparat haben, da sich gegebenenfalls der Ort der Heftung im Exemplar verändert. Dies ist insbesondere dann problematisch, wenn sich bei einem Hochfahren bzw. Runterfahren der Rollendruckmaschine das Querschnittregister einer großen Änderung unterliegt. In diesem Fall wird dann im Heftapparat sehr viel Makulatur erzeugt. Bislang sind aus dem Stand der Technik keine Lösungen bekannt, die diesem Problem Rechnung tragen.

Weiterer Stand der Technik ist aus der WO 96/26148 A1 bekannt.

Hiervon ausgehend liegt der vorliegenden Erfindung die Aufgabe zugrunde, ein neuartiges Verfahren zum Betreiben eines Heftapparats einer Rollendruckmaschine zu schaffen. Diese Aufgabe wird durch ein Verfahren gemäß Anspruch 1 gelöst.

Mit der Erfindung kann insbesondere beim Hochfahren sowie Runterfahren der Rollendruckmaschine das Produzieren von Makulatur im Heftapparat vermieden werden.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, nachfolgend näher erläutert. Dabei zeigt:
- Fig. 1:: ein Blockschaltbild zur Verdeutlichung des erfindungsgemäßen Verfahrens zum Betreiben eines Heftapparats einer Rollendruckmaschine.

Nachfolgend wird die hier vorliegende Erfindung unter Bezugnahme auf das Blockschaltbild der Fig. 1 im Detail beschrieben. Im Blockschaltbild der Fig. 1 sind in durchgezogener Linienführung aus einer Querschnittregisterregelung bekannte Elemente bzw. Baugruppen einer Druckmaschine gezeigt, nämlich ein Querschnittregisterregler 10, der auf Basis einer Regelabweichung zwischen einem Istwert Y_{QSR,ist} des Querschnittregisters und einem Sollwert Y_{QSR,soll} des Querschnittregisters eine Stellgröße X_{QSR} für Aktuatoren 11 der Querschnittregisterregelung generiert.

Im Sinne der hier vorliegenden Erfindung wird vorgeschlagen, auf Basis der Querschnittregisterregelung einen Steuerungsbefehl für einen Heftapparat, insbesondere einen Drahtheftapparat, der Rollenrotationsdruckmaschine zu generieren, so dass die Heftung im Heftapparat abhängig von der Querschnittregisterregelung erfolgt, nämlich gesteuert wird.

So zeigt Fig. 1, dass aus der Stellgröße X_{QSR} der Querschnittregisterregelung mit Hilfe einer Einrichtung 12 ein Stellsignal X_{HA} zur Ansteuerung und damit Verstellung eines Heftapparats 13 generiert wird. Es liegt demnach im Sinne der hier vorliegenden Erfindung, aus der Stellgröße der Querschnittregisterregelung ein Stellsignal für den Heftapparat abzuleiten.

Nach einer vorteilhaften Weiterbildung der hier vorliegenden Erfindung wird das Stellsignal X_{HA} zur Ansteuerung des Heftapparats 13 nach folgender Formel bestimmt: ${X}_{HA} = k * {X}_{QSR}$
wobei X_{HA} das Stellsignal zur Steuerung des Heftapparats ist, wobei X_{QSR} das Stellsignal der Querschnittregisterregelung ist, und wobei k ein druckmaschinenabhängiger Proportionalitätsfaktor ist.

Das erfindungsgemäße Verfahren zum Betreiben eines Heftapparats findet vorzugsweise bei Drahtheftapparaten Verwendung, dasselbe kann jedoch auch bei solchen Heftapparaten Verwendung finden, bei welchem eine Heftung durch Leimen oder Perforieren erfolgt. Insbesondere während des Hochfahrens sowie während des Herunterfahrens der Rollenrotationsdruckmaschine kann mit Hilfe des erfindungsgemäßen Verfahrens das Erzeugen von Makulatur im Heftapparat vermieden werden.

### Bezugszeichenliste

- 10: Regler der Querschnittregisterregelung
- 11: Aktuator der Querschnittregisterregelung
- 12: Einrichtung
- 13: Heftapparat

## Patentansprüche

1. Verfahren zum Betreiben eines Heftapparats, insbesondere eines Drahtheftapparats, einer Rollendruckmaschine, **dadurch gekennzeichnet, dass** aus einer Regelung des Querschnittregisters, nämlich aus einem Stellsignal der Querschnittregisterregelung, ein Steuerungsbefehl bzw. Stellsignal zur Steuerung des Heftapparats generiert wird.

2. Verfahren nach Anspruch 1, **dadurch gekennzeichnet, dass** das Stellsignal zur Steuerung des Heftapparats nach der Formel X_{HA} = k * X_{QSR} bestimmt wird, wobei X_{HA} das Stellsignal zur Steuerung des Heftapparats ist, wobei X_{QSR} das Stellsignal der Querschnittregisterregelung ist, und wobei k ein druckmaschinenabhängiger Proportionalitätsfaktor ist.

## Claims

1. A method for operating a stitching apparatus, in particular a wire stitching apparatus, of a reel-fed printing press, **characterized in that** from a control of the cross cut compensator, namely from an control input of the cross cut compensator control, a control command or control input for controlling the stitching apparatus is generated.

2. The method according to Claim 1, **characterized in that** the control input for controlling the stitching apparatus is determined according to the formula X_{HA} = k*X_{QSR}, wherein X_{HA} is the control input for controlling the stitching apparatus, wherein X_{QSR} is the control input of the cross cut compensator control, and wherein k is a printing press-dependent proportionality factor.

## Revendications

1. Procédé d'utilisation d'une relieuse, en particulier une relieuse à fil, d'une machine d'impression rotative, **caractérisé en ce que**, à partir d'un réglage du registre transversal, à savoir d'un signal de positionnement du registre transversal, une instruction de commande ou un signal de positionnement de la relieuse est généré.

2. Procédé selon la revendication 1, **caractérisé en ce que** le signal de positionnement assurant la commande de la relieuse est défini suivant la formule X_{HA} = k*X_{QSR}, X_{HA} étant le signal de positionnement de commande de la relieuse, X_{QSR} le signal de positionnement du registre transversal et k un facteur de proportionnalité dépendant de la machine d'impression.
